# FASCICULE DE BREVET EUROPEEN

(11) **EP 3 159 753 B1**
(45) Date de publication et mention de la délivrance du brevet: **10.10.2018**
(21) Numéro de dépôt: 15190808.4
(22) Date de dépôt: 21.10.2015
(51) Int. Cl.: G04F 3/02, G04B 23/03, G04B 23/06, G04B 23/12

(54) **TEMPORISATEUR DE RAPPEL DE RÉVEIL RÉGLABLE POUR MONTRE MÉCANIQUE**
ZEITGEBER FÜR EINSTELLBARE WECKWIEDERHOLUNG FÜR MECHANISCHE ARMBANDUHR
ADJUSTABLE WAKE-UP REMINDER TIMER FOR A MECHANICAL WATCH

(43) Date de publication de la demande: 26.04.2017
(73) Titulaire: Blancpain SA., 1348 Le Brassus (CH)
(72) Inventeur: Denden, Mehdi, 39220 Les Rousses (FR)
(74) Mandataire: Giraud, Eric

(56) Documents cités:
- CH-A- 263 708
- DE-U- 1 731 481
- FR-A- 1 235 290
- US-A- 3 261 157

## Description

### Domaine de l'invention

L'invention concerne un mécanisme de réveil agencé pour commander le mouvement d'au moins un actionneur mécanique coopérant avec un mécanisme de sonnerie commandé par un mouvement d'horlogerie, et comportant un temporisateur pour régler une temporisation de rappel de réveil.

L'invention concerne encore une montre comportant un tel mécanisme de réveil.

### Arrière-plan de l'invention

Lorsqu'un réveil émet un signal d'alarme, notamment par une sonnerie, une fonction de temporisation de rappel de réveil, usuellement désignée par le terme anglais «snooze», permet de stopper l'alarme et de redéclencher le réveil après un court instant. Cette fonction n'est présente que sur les pièces d'horlogerie électroniques.

Le document FR 1235290 A, qui montre le préambule de la revendication 1, au nom de GÜNTER HEMPEL décrit un réveil à répétition, dans lequel l'arrêt est supprimé par une roue dentée de manoeuvre montée sur l'arbre des minutes et qui peut être verrouillé dans la position d'arrêt.

### Résumé de l'invention

Le mécanisme selon l'invention permet l'implantation d'une telle fonction snooze de temporisation de rappel de réveil, réglable par paliers de durées prédéfinies, notamment de 5 minutes, et activable par l'utilisateur dans une montre déjà équipée d'un mécanisme de réveil.

L'invention concerne ainsi un mécanisme de réveil comportant un temporisateur pour régler une temporisation de rappel de réveil, selon la revendication 1.

L'invention concerne encore une montre comportant un tel mécanisme de réveil, selon la revendication 12.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, le mécanisme de temporisation de rappel de réveil selon l'invention, adjoint à un mécanisme de réveil;
- la figure 2 représente une partie du mécanisme de la figure 1 lors de la sonnerie du réveil, au stade auquel la fonction de temporisation de rappel peut être enclenchée ;
- la figure 3 représente une partie du mécanisme de la figure 1 lorsque la fonction de temporisation de rappel est activée;
- les figures 4 à 6 représentent un détail relatif à la mobilité d'un cliquet de commande, que comporte le mécanisme selon l'invention :
   ∘ figure 4 : contact entre le cliquet de commande et une goupille de râteau ;
   ∘ figure 5 : contact entre ce cliquet et une goupille de sautoir de bascule ;
   ∘ figure 6 : escamotage du cliquet de commande ;
- la figure 7 est une vue en coupe selon la section AA de la figure 1 ;
- la figure 8 est une vue en coupe selon la section BB de la figure 1 ;
- la figure 9 est un schéma-blocs représentant une montre comportant un mouvement, un mécanisme de sonnerie et un mécanisme de réveil auquel est adjoint un mécanisme de temporisation de rappel de réveil selon l'invention.

### Description détaillée des modes de réalisation préférés

L'invention concerne un mécanisme de réveil 200 connu de l'homme du métier, agencé pour commander le mouvement d'au moins un actionneur 11 mécanique coopérant avec un mécanisme de sonnerie 300 commandé par un mouvement d'horlogerie 400, et comportant un temporisateur 100 pour régler une temporisation de rappel de réveil. Ce temporisateur 100 est entièrement mécanique.

Dans une réalisation préférée illustrée par les figures, ce temporisateur 100 comporte des premiers moyens de commande, qui sont actionnables, à un premier instant, par un utilisateur pendant l'exécution d'une sonnerie de réveil pour commander le débrayage de cet actionneur 11, et interrompre momentanément la sonnerie de réveil. Ce temporisateur 100 comporte des moyens mécaniques de temporisation, qui sont agencés pour commander automatiquement l'exécution d'une nouvelle sonnerie du réveil à un deuxième instant, après une durée prédéfinie depuis ce premier instant.

La figure 1 illustre la totalité de ce mécanisme 100, le mécanisme de déclenchement du réveil n'est pas représenté. Le contour du mouvement 400 est symbolisé sur les figures par un simple arc de cercle.

La figure 2 représente une partie du mécanisme 100 lors de l'exécution de la sonnerie du réveil, au stade auquel la fonction de temporisation de rappel peut être enclenchée.

Lorsque le réveil sonne, un actionneur 11 est libéré et vient, selon la flèche F de la figure 2, cogner contre un timbre, non représenté sur les figures, de préférence mais non limitativement fixé à l'extérieur du mouvement d'horlogerie 400 avec lequel coopèrent un mécanisme de sonnerie 300 et un tel mécanisme de réveil 200.

Dans la réalisation illustrée, cet actionneur 11 est un marteau de réveil, et la présente description concerne cette variante non limitative. L'invention est bien sûr applicable pour toute autre forme d'actionneur de sonnerie.

Selon l'invention, le temporisateur 100 comporte une came de déclenchement 7, qui est commandée, directement, ou indirectement comme dans la réalisation illustrée par les figures, par les premiers moyens de commande. Cette came de déclenchement 7 est agencée pour commander le pivotement d'une bascule de marteau 9, que comporte le temporisateur 100. Cette bascule de marteau 9, selon sa position angulaire, libère ou bloque l'actionneur 11, pour autoriser ou respectivement interdire l'exécution d'une sonnerie de réveil.

L'invention permet à l'utilisateur de choisir entre laisser la sonnerie de réveil se dérouler complètement, ou désactiver le réveil par un mécanisme usuel, ou encore déclencher une fonction de temporisation de rappel propre à l'invention, à l'aide de premiers moyens de commande.

Ces premiers moyens de commande comportent un premier poussoir 161, agencé pour être actionné par l'utilisateur, et pour faire pivoter une bascule de commande 16. Cette première bascule de commande 16 est agencée pour, lors de son pivotement sous l'action d'un utilisateur, commander le pivotement d'un râteau 15 lequel est agencé pour entraîner la came de déclenchement 7.

Dans la variante particulière illustrée par les figures, la bascule de commande 16 comporte à cette fin un cliquet de commande 160, qui permet l'activation de la fonction de temporisation de rappel, et qui est embarqué sur la bascule de commande 16, et articulé avec elle, et rappelé par au moins un ressort 17.

Lorsque cette bascule de commande 16 pivote autour de son axe D1, ce cliquet de commande 160 pousse un râteau 15, qui pivote autour d'un axe D2, au moyen d'une goupille de râteau 150 qui est solidaire de ce râteau 15.

Le cliquet de commande 160 comporte une première surface d'appui de bout 162, qui est agencée pour pousser cette goupille de râteau 150 pour faire pivoter le râteau 15, et une deuxième surface d'appui de bout 163 agencée pour pousser une goupille 13 que comporte un sautoir de bascule 90, lequel est solidaire de la bascule de marteau 9. Cette bascule de marteau 9 comporte une lumière oblongue 92 dans laquelle est mobile la goupille 13, qui tend à repousser le cliquet de commande 160 vers l'extérieur du mouvement 400, dans une position où l'utilisateur peut manoeuvrer les premiers moyens de commande.

Plus particulièrement, le cliquet de commande 160 comporte, entre cette première surface d'appui de bout 162 et l'articulation avec la bascule de commande 16, une surface d'appui de flanc 165 recevant en appui la goupille de râteau 150, et, entre la première surface d'appui de bout 162 et la deuxième surface d'appui de bout 163, un dégagement 164 permettant l'escamotage du cliquet de commande 160, quand les premiers moyens de commande sont manoeuvrés en fond de course par l'utilisateur.

Plus particulièrement, la première bascule de commande 16 est articulée avec le cliquet de commande 160 au moyen d'un pion 166 mobile dans un oblong 167, et ramenée vers l'extérieur du mouvement 400 par ledit ressort 17.

Les premiers degrés de rotation du râteau 15 permettent, par l'intermédiaire d'un renvoi de râteau 14, puis d'une roue de came de déclenchement 6, qui est solidaire d'une came de déclenchement 7, puis d'un galet 8 qui est agencé pour coopérer avec une encoche 70 de cette came de déclenchement 7, de lever une bascule de marteau 9.

Cette bascule de marteau 9 peut, selon sa position angulaire, ou bien bloquer le marteau de réveil 11, en agissant en appui de butée, par une surface de butée 91 qu'elle comporte, sur une goupille 10 qui est solidaire du marteau de réveil 11, ou bien autoriser la course du marteau de réveil.

La bascule de marteau 9 porte une roue débrayable 5, du côté opposé à celui de la surface de butée 91 pour la réalisation illustrée par les figures. Cette roue débrayable 5 engrène avec un rouage du mouvement 400 au travers d'une friction 30. Cette roue débrayable 5 peut occuper une première position d'engrènement avec une roue de came de déclenchement 6 solidaire de la came de déclenchement 7, cette première position d'engrènement correspondant à une position angulaire où la bascule de marteau 9 bloque l'actionneur 11, et une deuxième position dégrenée de la roue de came de déclenchement 6, cette deuxième position de dégrènement correspondant à une position angulaire où la bascule de marteau 9 autorise le libre passage de l'actionneur 11.

Lorsque la bascule de marteau 9 pivote autour de son axe D3 pour bloquer le marteau 11, cette roue débrayable 5 connecte la roue de came 6 à une chaussée 1 par des deuxième 2, troisième 3, quatrième 4 renvois.

A ce stade-là, le râteau 15 n'a pas encore fini sa course. En effet, le râteau 15 continue de pivoter jusqu'à venir en appui, par un bec 151 qu'il comporte, contre une came de durée 12. Tout en pivotant, le râteau 15 entraîne la came de déclenchement 7, la roue de came de déclenchement 6 et la roue débrayable 5.

On comprend que l'angle du râteau 15, lors de sa chute, détermine la durée.

Selon l'invention, le temporisateur 100 comporte des deuxièmes moyens de commande actionnables par un utilisateur pour régler la durée prédéfinie de temporisation de rappel.

Et, à cet effet, le râteau 15 comporte ce bec 151, qui est agencé pour venir en appui sur une piste de came que comporte la came de durée 12, laquelle comporte de préférence une pluralité de pistes correspondant chacune à une durée de temporisation particulière permettant le réglage de la durée prédéfinie par l'utilisateur.

De façon avantageuse, pour ne pas contraindre le rouage de finissage, l'entrainement du quatrième renvoi 4 par le troisième renvoi 3 se fait par l'intermédiaire d'une friction 30 visible sur la figure 7. Lorsque le râteau 15 est en butée contre la came de durée 12, le décompte est lancé.

La chaussée 1 entraîne en sens inverse la came de déclenchement 7. Le galet 8 est contraint contre la came de déclenchement 7, et va rouler jusqu'à tomber dans l'encoche 70 de la came de déclenchement 7, entraînant ainsi la bascule de marteau 9, qui va libérer l'actionneur ou marteau 11, et dégager la roue débrayable 5.

Le réveil va alors sonner de nouveau et la fonction de temporisation de rappel sera déconnectée du mouvement.

La figure 3 illustre la fonction de temporisation de rappel activée.

La came de durée 12, propre à l'invention, permet le réglage, par l'utilisateur, de la durée de temporisation de rappel. En effet, elle comporte de préférence différents étages, qui correspondent chacun à une durée élémentaire, propre au profil de cette came de durée 12. Ces durées élémentaires prédéfinies ne sont pas obligatoirement constantes, elles peuvent notamment être de plus en plus réduites, ou inversement.

La came de durée 12 est avantageusement couplée à une étoile 120 mue par les deuxièmes moyens de commande. Des deuxièmes moyens de commande comportent un système de réglage, non représenté en totalité sur les figures, sur lesquelles seule est représentée une étoile 120 que comportent ces deuxièmes moyens de commande, que l'homme du métier peut imaginer de commander par tout type de mécanisme classique : deuxième poussoir, molette, targette, tige, ou autre. Naturellement, les deuxièmes moyens de commande peuvent comporter, en lieu et place de l'étoile 120, un composant équivalent pour assurer cette fonction.

Dans l'exemple particulier et non limitatif illustré, chaque étage de la came de durée 12 correspond à un palier d'une durée de 5 minutes. Selon l'étage sur lequel le bec 151 du râteau 15 vient en butée, la came de déclenchement 7 tourne d'un angle plus ou moins élevé. La durée de temporisation de rappel est donc plus ou moins longue. La came de durée 12 est positionnée par l'étoile 120, sur laquelle il est facile de chasser une aiguille ou un disque, de façon à effectuer l'affichage du réglage de la durée de temporisation de rappel.

Dans une autre variante non illustrée sur les figures, la came de durée 12 est une came lisse, pour un réglage de petites durées de temporisation, par exemple de l'ordre de la minute.

Une roue d'affichage 21 est liée à la came de déclenchement 7 par un train de renvois 20, 19 et 18. En chassant une aiguille ou un disque sur la roue d'affichage 21, il est facile d'afficher un indicateur d'activation de temporisation de rappel, ou un décompte des minutes restantes avant que le réveil ne résonne, lorsque la fonction de temporisation de rappel est activée.

Dans la réalisation non limitative illustrée par les figures, la roue d'affichage 21 est coaxiale avec la came de durée 12 et l'étoile 120, les deux affichages peuvent ainsi coopérer avec un même cadran ou indicateur.

Afin d'éviter de réactiver la fonction de temporisation de rappel, alors que celle-ci fonctionne encore, une sécurité est prévue : lorsque la fonction de temporisation de rappel est désactivée, le cliquet de commande 160 passe à côté d'une goupille de sautoir de bascule 13, fixée à l'extrémité d'un sautoir de bascule 90 solidaire de la bascule de marteau 9, et mobile dans un oblong 92 du râteau 15, et le cliquet de commande 160 pousse la goupille de râteau 150.

Lorsque la bascule de marteau 9 est levée, ce sautoir de bascule 90 positionne la goupille de sautoir de bascule 13.

Si l'utilisateur appuie sur le poussoir 161 pour actionner la bascule de commande 16, à l'encontre d'un ressort 17, le cliquet de commande 160 vient contre la goupille de sautoir de bascule 13, pivote autour d'un axe D5 par rapport à la bascule de commande 16 qui le porte, et passe à côté de la goupille de râteau 150. Le pivotement du cliquet de commande 160 par rapport à la bascule de commande 16 est limité par un pion 166 circulant dans un oblong 167, et rappelé vers une extrémité de cet oblong 167 par l'extrémité 170 du ressort 17, de façon à tendre à pousser en permanence le cliquet de commande 160 vers le sautoir 15.

Les figures 4 à 6 illustrent la mobilité du cliquet de commande 160, lequel comporte une fourchette avec deux bras, le premier bras 168 comportant la première surface d'appui 162 en bout, agencée pour pouvoir coopérer en appui de butée avec la goupille de râteau 150 tel que visible sur la figure 4, et le deuxième bras 169 comportant la deuxième surface d'appui de bout 163, agencée pour pouvoir coopérer en appui de butée avec la goupille de sautoir de bascule 13 tel que visible sur la figure 5, ce deuxième bras comportant encore une surface de flanc 164 pour limiter la course de cette goupille de sautoir de bascule 13 tel que visible sur la figure 6 qui correspond à l'escamotage du cliquet de commande.

La fonction de temporisation de rappel peut être relancée seulement lorsque la bascule de marteau 9 est en position de repos, et donc seulement lorsque la fonction de temporisation de rappel est désactivée.

Au préalable, dans cette position de repos, le cliquet 160 est dans la position de la figure 4. Le galet 8 est alors positionné dans l'encoche 70 de la came de déclenchement 7. Un mouvement de poussée imprimé au poussoir 161 entraîne une poussée de la première surface d'appui 162 sur la goupille de râteau 150, et la forme inclinée particulière donnée à cette première surface d'appui 162 fait glisser cette goupille de râteau 150, dans le creux du cliquet 160, dans le U délimité par ses deux bras.

Au niveau de l'articulation entre la première bascule de commande 16 et le cliquet 160, le pion 166 du cliquet 160 est mobile dans l'oblong 167 de la première bascule de commande 16. Ce pion 166 a tendance à pivoter dans le sens anti-horaire, sous l'action du ressort 17 qui prend appui sur lui, le pion 166 vient alors au fond de l'oblong 167, dans une position où la liaison entre la première bascule de commande 16 et le cliquet 160 est quasiment une liaison rigide, du fait de l'arc-boutement du pion 166 dans l'oblong 167.

Le râteau 15 est alors libéré et peut tomber. La came de déclenchement 7 pivote. La bascule de marteau 9 se lève en même temps que chute la première bascule de commande 16.

La goupille 13 du sautoir de bascule 90 vient alors contre l'extrémité de la lumière oblongue 92 de la bascule de déclenchement 9. Ceci fait qu'on peut continuer à pousser le cliquet 160. Le sautoir de bascule 90 est contraint, c'est cet organe qui assure la sécurité du mécanisme de temporisation avec un fonctionnement sans casse quand il positionne la goupille de bascule 13.

La figure 5 correspond à la position où l'utilisateur peut déclencher le mécanisme temporisateur 100. Le sautoir de bascule 90 est dimensionné plus rigide que le ressort 17. De ce fait, le cliquet 160 peut pivoter autour de l'axe D5 en sens horaire sous la poussée de la goupille de bascule 13 entraînée par le sautoir 90. Le pion 166 tend alors à aller de l'autre côté de l'oblong 167. Le premier bras du cliquet 60, qui porte la première surface d'appui 162 passe à côté de la goupille.
On arrive ensuite à la position d'escamotage du cliquet de la figure 6, où la goupille de bascule 13 est en appui sur le flanc intérieur 164 du deuxième bras du cliquet. La goupille de râteau 150 est derrière la surface de flanc extérieure 165 du premier bras du cliquet 60, et en principe à distance de cette surface extérieure 165.

L'invention concerne encore une montre 1000 comportant un mouvement d'horlogerie 400 coopérant avec un mécanisme de sonnerie 300 et un mécanisme de réveil 200 agencé pour commander le mouvement d'au moins un actionneur 11 mécanique, cette montre 1000 comportant un tel temporisateur 100 pour régler une temporisation de rappel de réveil.

L'invention présente l'avantage de ne pas consommer inutilement du couple. En effet, le galet 8 roule en permanence sur la came de déclenchement 7, sauf quand il coopère avec son encoche 70. L'effort d'embrayage se fait sous la pression de l'utilisateur, et ne consomme donc aucune ressource en énergie interne à la montre. Quand le galet 8 entre dans l'encoche 70, l'effort de débrayage est effectué par la bascule de marteau 9, qui débraye l'ensemble et le remet en position de repos.

## Revendications

1. Mécanisme de réveil (200) agencé pour commander le mouvement d'au moins un actionneur (11) mécanique coopérant avec un mécanisme de sonnerie (300) commandé par un mouvement d'horlogerie (400), et comportant un temporisateur (100) agencé pour régler une temporisation de rappel de réveil, lequel temporisateur (100) est entièrement mécanique, et comporte des premiers moyens de commande actionnables à un premier instant par un utilisateur pendant l'exécution d'une sonnerie de réveil pour commander le débrayage dudit actionneur (11) et interrompre momentanément ladite sonnerie de réveil, et ledit temporisateur (100) comporte des moyens mécaniques de temporisation agencés pour commander automatiquement l'exécution d'une nouvelle sonnerie dudit réveil à un deuxième instant, après une durée prédéfinie depuis ledit premier instant, **caractérisé en ce que** ledit temporisateur (100) comporte une came de déclenchement (7) commandée indirectement par lesdits premiers moyens de commande et qui est agencée pour commander le pivotement d'une bascule de marteau (9), que comporte ledit temporisateur (100), laquelle bascule de marteau (9) est agencée pour, selon sa position angulaire, libérer ou bloquer ledit actionneur (11) pour autoriser ou respectivement interdire l'exécution d'une sonnerie de réveil.

2. Mécanisme de réveil (200) selon la revendication 1, **caractérisé en ce que** lesdits premiers moyens de commande comportent une première bascule de commande (16) agencée pour, lors de son pivotement sous l'action d'un utilisateur, commander le pivotement d'un râteau (15) agencé pour entraîner ladite came de déclenchement (7).

3. Mécanisme de réveil (200) selon la revendication 2, **caractérisé en ce que** ladite première bascule de commande (16) comporte un cliquet de commande (160) articulé et rappelé par au moins un ressort (17), ledit cliquet de commande (160) comportant une première surface d'appui de bout (162) agencée pour pousser une goupille de râteau (150) que comporte ledit râteau (15) pour faire pivoter ledit râteau (15), et une deuxième surface d'appui de bout (163) agencée pour pousser une goupille (13) que comporte un sautoir de bascule (90) lequel est solidaire de ladite bascule de marteau (9) laquelle comporte une lumière oblongue (92) dans laquelle est mobile ladite goupille (13), laquelle goupille (13) est agencée pour tendre à repousser ledit cliquet de commande (160) vers l'extérieur dudit mouvement (400) dans une position où lesdits premiers moyens de commande sont aptes à être manoeuvrés par l'utilisateur.

4. Mécanisme de réveil (200) selon la revendication 3, **caractérisé en ce que** ledit cliquet de commande (160) comporte, entre ladite première surface d'appui de bout (162) et l'articulation avec ladite bascule de commande (16), une surface d'appui de flanc (165) recevant en appui ladite goupille de râteau (150), et, entre ladite première surface d'appui de bout (162) et ladite deuxième surface d'appui de bout (163), un dégagement (164) permettant l'escamotage dudit cliquet de commande (160) quand lesdits premiers moyens de commande sont manoeuvrés en fond de course par l'utilisateur.

5. Mécanisme de réveil (200) selon la revendication 3 ou 4, **caractérisé en ce que** ladite première bascule de commande (16) est articulée avec ledit cliquet de commande (160) au moyen d'un pion (166) mobile dans un oblong (167) et ramenée vers l'extérieur dudit mouvement (400) par ledit ressort (17).

6. Mécanisme de réveil (200) selon l'une des revendications 1 à 5, **caractérisé en ce que** ladite bascule de marteau (9) porte une roue débrayable (5) agencée pour engrener avec un rouage dudit mouvement d'horlogerie (400) au travers d'une friction (30), ladite roue débrayable (5) étant agencée pour occuper, ou bien une première position d'engrènement avec une roue de came de déclenchement (6) solidaire de ladite came de déclenchement (7), ladite première position d'engrènement correspondant à une position angulaire où ladite bascule de marteau (9) bloque ledit actionneur (11), ou bien une deuxième position dégrenée de ladite roue de came de déclenchement (6), ladite deuxième position de dégrènement correspondant à une position angulaire où ladite bascule de marteau (9) autorise le libre passage dudit actionneur (11).

7. Mécanisme de réveil (200) selon l'une des revendications 1 à 6, **caractérisé en ce que** ledit temporisateur (100) comporte des deuxièmes moyens de commande actionnables par un utilisateur pour régler ladite durée prédéfinie.

8. Mécanisme de réveil (200) selon les revendications 2 et 7, **caractérisé en ce que** ledit râteau (15) comporte un bec (151) agencé pour venir en appui sur une piste de came que comporte une came de durée (12) laquelle comporte une pluralité de pistes correspondant chacune à une durée de temporisation particulière permettant le réglage de ladite durée prédéfinie par l'utilisateur.

9. Mécanisme de réveil (200) selon la revendication 8, **caractérisé en ce que** ladite came de durée (12) est couplée à une étoile (120) mue par lesdits deuxièmes moyens de commande.

10. Mécanisme de réveil (200) selon la revendication 9, **caractérisé en ce que** ladite étoile (120) porte une aiguille ou un disque pour l'affichage du réglage de la durée de la temporisation.

11. Mécanisme de réveil (200) selon la revendication 8, **caractérisé en ce qu'**une roue d'affichage (21), reliée à ladite came de déclenchement (7) par un rouage (18 ; 19 ; 20), porte une aiguille ou un disque pour l'affichage de l'activation de la temporisation ou d'un décompte de la durée restante avant la prochaine sonnerie du réveil quand la fonction de temporisation est activée.

12. Montre (1000) comportant un mouvement d'horlogerie (400) coopérant avec un mécanisme de sonnerie (300) et un mécanisme de réveil (200) selon l'une des revendications précédentes.

## Patentansprüche

1. Weckwerk (200), ausgelegt, die Bewegung mindestens eines mechanischen Betätigers (11) zu steuern, der mit einem Schlagwerkmechanismus (300) zusammenwirkt, der durch ein Uhrwerk (400) gesteuert wird, und einen Zeitgeber (100) umfasst, ausgelegt, eine Verzögerungszeit der Weckwiederholung einzustellen, wobei der Zeitgeber (100) vollständig mechanisch ist und erste Steuermittel umfasst, die zu einem ersten Zeitpunkt durch einen Benutzer während des Ausführens eines Wecktons betätigbar ist, das Ausrücken des Betätigers (11) zu steuern und den Weckton sofort zu deaktivieren, und wobei der Zeitgeber (100) mechanische Verzögerungszeiteinrichtungen umfasst, ausgelegt, das Ausführen eines erneuten Klingelns des Weckers zu einem zweiten Zeitpunkt nach einer im Voraus definierten Dauer ab dem ersten Zeitpunkt automatisch zu steuern, **dadurch gekennzeichnet, dass** der Zeitgeber (100) einen Auslösenocken (7) umfasst, der indirekt durch die ersten Steuermittel gesteuert wird und der dafür ausgelegt ist, die Drehung einer Hammerwippe (9), die der Zeitgeber (100) aufweist, zu steuern, wobei die Hammerwippe (9) dafür ausgelegt ist, je nach ihrer Winkelposition den Betätiger (11) freizugeben oder zu blockieren, um das Ausführen eines Wecktons zuzulassen bzw. zu verhindern.

2. Weckwerk (200) nach Anspruch 1, **dadurch gekennzeichnet, dass** die ersten Steuermittel eine erste Steuerwippe (16) umfassen, die dafür ausgelegt ist, dann, wenn sie unter der Einwirkung eines Benutzers schwenkt, die Drehung eines Rechens (15) zu steuern, der dafür ausgelegt ist, den Auslösenocken (7) anzutreiben.

3. Weckwerk (200) nach Anspruch 2, **dadurch gekennzeichnet, dass** die erste Steuerwippe (16) eine Steuerraste (160) umfasst, die durch mindestens eine Feder (17) angelenkt ist und zurückgestellt wird, wobei die Steuerraste (160) eine erste Anschlagabstützfläche (162) aufweist, die dafür ausgelegt ist, einen Rechenstift (150), den der Rechen (15) aufweist, zu schieben, um den Rechen (15) zu drehen, und eine zweite Anschlagabstützfläche (163) aufweist, die dafür ausgelegt ist, einen Stift (13) zu schieben, den eine Wippenhebelfeder (90) aufweist, die mit der Hammerwippe (9) fest verbunden ist, welche ein Langloch (92) aufweist, in dem der Stift (13) beweglich ist, wobei der Stift (13) dafür ausgelegt ist, anzustreben, die Steuerraste (160) in einer Position, in der die ersten Steuermittel durch den Benutzer betätigbar sind, aus dem Werk (400) zu schieben.

4. Weckwerk (200) nach Anspruch 3, **dadurch gekennzeichnet, dass** die Steuerraste (160) zwischen der ersten Anschlagabstützfläche (162) und dem Gelenk mit der Steuerwippe (16) eine seitliche Abstützfläche (165) aufweist, die den Rechenstift (150) abstützend aufnimmt, und zwischen der ersten Anschlagabstützfläche (162) und der zweiten Anschlagabstützfläche (163) eine Aussparung (164) aufweist, die das Einfahren der Steuerraste (160) ermöglicht, wenn die ersten Steuermittel durch den Benutzer am Hubende betätigt werden.

5. Weckwerk (200) nach Anspruch 3 oder 4, **dadurch gekennzeichnet, dass** die erste Steuerwippe (16) an der Steuerraste (160) durch einen Zapfen (166) angelenkt ist, der in einem Langloch (167) beweglich ist und durch die Feder (17) aus dem Werk (400) zurückgestellt wird.

6. Weckwerk (200) nach einem der Ansprüche 1 bis 5, **dadurch gekennzeichnet, dass** die Hammerwippe (9) ein ausrückbares Rad (5) trägt, das dafür ausgelegt ist, mit einem Räderwerk des Uhrwerks (400) über Reibkontakt (30) zu kämmen, wobei das ausrückbare Rad (5) dafür ausgelegt ist, entweder eine erste Eingriffposition mit einem Auslösenockenrad (6), das mit dem Auslösenocken (7) fest verbunden ist, wobei die erste Eingriffposition einer Winkelposition entspricht, in der die Hammerwippe (9) den Betätiger (11) blockiert, oder eine zweite Position, in der es mit dem Auslösenockenrad (6) nicht in Eingriff steht, einzunehmen, wobei die zweite Nichteingriffposition einer Winkelposition entspricht, in der die Hammerwippe (9) den freien Durchgang des Betätigers (11) zulässt.

7. Weckwerk (200) nach einem der Ansprüche 1 bis 6, **dadurch gekennzeichnet, dass** der Zeitgeber (100) zweite Steuermittel umfasst, die durch einen Benutzer betätigbar sind, um die im Voraus festgelegte Dauer einzustellen.

8. Weckwerk (200) nach den Ansprüchen 2 und 7, **dadurch gekennzeichnet, dass** der Rechen (15) eine Spitze (151) umfasst, die dafür ausgelegt ist, sich auf einer Nockenkurve abzustützen, die ein Dauernocken (12) aufweist, der mehrere Kurven aufweist, die jeweils einer bestimmten Verzögerungszeitdauer entsprechen und die Einstellung der im Voraus festgelegten Dauer durch den Benutzer ermöglichen.

9. Weckwerk (200) nach Anspruch 8, **dadurch gekennzeichnet, dass** der Dauernocken (12) mit einem Stern (120) gekoppelt ist, der durch die zweiten Steuermittel bewegt wird.

10. Weckwerk (200) nach Anspruch 9, **dadurch gekennzeichnet, dass** der Stern (120) einen Zeiger oder eine Scheibe trägt, um die Einstellung der Dauer der Verzögerungszeit anzuzeigen.

11. Weckwerk (200) nach Anspruch 8, **dadurch gekennzeichnet, dass** ein Anzeigerad (21), das mit dem Auslösenocken (7) über ein Räderwerk (18; 19; 20) verbunden ist, einen Zeiger oder eine Scheibe trägt, um die Aktivierung der Verzögerungszeit oder eine Abwärtszählung der verbleibenden Dauer vor dem nächsten Weckton anzuzeigen, wenn die Verzögerungszeitfunktion aktiviert ist.

12. Uhr (1000), umfassend ein Uhrwerk (400), das mit einem Schlagwerkmechanismus (300) und mit einem Weckwerk (200) nach einem der vorhergehenden Ansprüche zusammenwirkt.

## Claims

1. Alarm mechanism (200) arranged to control the motion of at least one mechanical actuator (11) cooperating with a striking mechanism (300) controlled by a timepiece movement (400), and comprising a timer (100) arranged to set a snooze time, which timer (100) is entirely mechanical, and comprises first control means actuatable by a user at a first moment during the playing of an alarm chime in order to disengage said actuator (11) and momentarily stop said alarm chime, and said timer (100) includes mechanical timing means arranged to automatically cause said alarm chime to play again at a second moment, after a predefined duration from said first moment, **characterized in that** said timer (100) includes a release cam (7) indirectly controlled by said first control means and which is arranged to control the pivoting of a hammer lever (9), comprised in said timer (100), which hammer lever (9) is arranged, depending on its angular position, to release or lock said actuator (11) in order respectively to allow or prevent the playing of an alarm chime.

2. Alarm mechanism (200) according to claim 1, **characterized in that** said first control means comprise a first control lever (16) arranged, during the pivoting thereof under the action of a user, to control the pivoting of a rack (15) arranged to drive said release cam (7).

3. Alarm mechanism (200) according to claim 2, **characterized in that** said first control lever (16) comprises an articulated control click (160) returned by at least one spring (17), said control click (160) comprising a first end bearing surface (162) arranged to push a rack pin (150) comprised in said rack (15) to cause said rack (15) to pivot, and a second end bearing surface (163) arranged to push a pin (13) comprised in a lever jumper (90) which is integral with said hammer lever (9), said hammer lever includes an oblong hole (92) in which said pin (13) is movable, said pin (13) is arranged to tend to push back said control click (160) outwardly of said movement (400) into a position wherein said first control means are able to be operated by the user.

4. Alarm mechanism (200) according to claim 3, **characterized in that** said control click (160) includes, between said first end bearing surface (162) and the articulation with said control lever (16), a side bearing surface (165) receiving and supporting said rack pin (150), and, between said first end bearing surface (162) and said second end bearing surface (163), a recess (164) allowing retraction of said control click (160) when said first control means are operated in the end of travel position by the user.

5. Alarm mechanism (200) according to claim 3 or 4, **characterized in that** said first control lever (16) is articulated to said control click (160) by means of a pin (166) movable in an oblong hole (167), and returned outwardly of said movement (400) by said spring (17).

6. Alarm mechanism (200) according to any of claims 1 to 5, **characterized in that** said hammer lever (9) carries a disengagable wheel (5) arranged to mesh with a train of said timepiece movement (400) via a friction (30), said disengagable wheel (5) being arranged to occupy either a first position of mesh with a release cam wheel (6) integral with said release cam (7), said first position of mesh corresponding to an angular position wherein said hammer lever (9) locks said actuator (11), or a second out-of-mesh position with said release cam wheel (6), said second out-of-mesh position corresponding to an angular position wherein said hammer lever (9) allows said actuator (11) free passage.

7. Alarm mechanism (200) according to any of claims 1 to 6, **characterized in that** said timer (100) includes second control means actuatable by a user to set said predefined duration.

8. Alarm mechanism (200) according to claims 2 and 7, **characterized in that** said rack (15) comprises a beak (151), which is arranged to bear on a cam track comprised in a duration cam (12), which has a plurality of tracks each corresponding to a particular time duration allowing the user to set said predefined duration.

9. Alarm mechanism (200) according to claim 8, **characterized in that** said duration cam (12) is coupled to a star (120) moved by said second control means.

10. Alarm mechanism (200) according to claim 9, **characterized in that** said star (120) carries a hand or a disc for displaying the time duration setting.

11. Alarm mechanism (200) according to claim 8, **characterized in that** a display wheel (21) connected to said release cam (7) by a train (18; 19; 20), carries a hand or a disc for displaying activation of the timer or a countdown of the remaining time before the next alarm chime when the timer function is activated.

12. Watch (1000) comprising a timepiece movement (400) cooperating with a striking mechanism (300) and an alarm mechanism (200) according to any of the preceding claims.
